# EUROPÄISCHE PATENTSCHRIFT

(11) **EP 1 671 401 B1**
(45) Veröffentlichungstag und Bekanntmachung des Hinweises auf die Patenterteilung: **22.05.2019**
(21) Anmeldenummer: 04737074.7
(22) Anmeldetag: 21.06.2004
(51) Int. Cl.: H01P 1/04, H01R 103/00, H01R 24/40, H01R 13/6583

(54) **KOAXIALE STECKVERBINDUNG**
COAXIAL PLUG-AND-SOCKET CONNECTOR
DISPOSITIF DE CONNEXION PAR ENFICHAGE COAXIAL

(30) Priorität: 17.09.2003 CH 159003
(43) Veröffentlichungstag der Anmeldung: 21.06.2006
(73) Patentinhaber: HUBER+SUHNER AG, 9100 Herisau (CH)
(72) Erfinder: SCHNEIDER, Mario, CH-9463 Oberriet (CH)
(74) Vertreter: Rentsch Partner AG
(86) Internationale Anmeldenummer: PCT/CH2004/000376
(87) Internationale Veröffentlichungsnummer: WO 2005/027275

(56) Entgegenhaltungen:
- DE-A- 19 618 026
- DE-A- 19 909 107
- DE-U- 7 247 486
- US-A1- 2002 004 344

## Beschreibung

Die Erfindung betrifft eine koaxiale Steckverbindung für hohe Frequenzen im Millimeter-Wellenbereich gemäss dem Oberbegriff des Anspruchs 1.

Eine Steckverbindung der genannten Art ist aus der DE 38 14 069C bekannt geworden. Diese weist als Kontaktelement ein bombiertes und geteiltes Kontaktfederband auf, das in eine Ringnut des Buchsenteils oder des Steckerteils eingelegt ist. Das Kontaktfederband soll seine radial federnden Eigenschaften durch eine Bombierung nach aussen erhalten. Die Bodenfläche der Nut folgt der Biegelinie des Kontaktfederbandes in gestrecktem Zustand.

Das Kontaktfederband ist durch zahlreiche Schlitze in Federlamellen unterteilt, die ebenfalls bombiert sind und die jeweils an ihren Enden über einen Rand miteinander verbunden sind. Bei sehr hohen Frequenzen und insbesondere bei Frequenzen über 6 GHz ist diese Verbindung jedoch nicht stabil.

Durch die DE 195 36 276 A und die US 5 938 465 sind zudem koaxiale MMCX Steckverbinder bekannt geworden.

Die DE 199 09 107 A offenbart eine Steckverbindung mit einem auf dem Steckerteil angeordneten Federring, der einen Ringfuss und mehrere Federlamellen aufweist, die jeweils mit einem Kontaktnippel gegen den Aussenleiter des Buchsenteils gespannt sind.

Die DE 196 18 026 offenbart eine koaxiale Steckverbindung, die ein Kontaktfederband aufweist, das in eine Ringnut auf der Aussenseite des Steckerteils eingesetzt ist. Die Ringnut befindet sich im Abstand zu einer Stirnseite des Steckerteils.

US2002/0004344A1 offenbart ein Kontaktelement mit mehreren federelastischen Teilen zur Durchführung von permanenten Strömen in Hochspannungs- oder Mittelspannungsschaltanlagen.

Im Stand der Technik sind zudem die Radialkontaktelemente gemäss den Figuren 8a und 8b bekannt geworden. Das Radialkontaktelement gemäss Figur 8a ist korbförmig ausgebildet und entspricht weitgehend demjenigen gemäss der oben genannten DE 38 14 069 C. Auch dieses Kontaktelement kann die geforderte Stabilität über etwa 6 GHz nicht gewährleisten. Der in Figur 8b gezeigte geschlitzte und federnde Aussenleiter erfüllt ebenfalls nicht die genannten Anforderungen. Bei diesen ist somit mechanische Stabilität bezüglich des Biegemoments nicht hinreichend.

Bekannt sind auch zahlreiche Verbindungen, bei denen ein Axialkontaktelement den elektrischen Kontakt zwischen dem Steckerteil und dem Buchsenteil sicherstellen soll. Bekannt sind insbesondere die Wellenscheibe gemäss Figur 7a, die geschlitzte Tellerfeder nach Figur 7b und das mehrstufige Elektroformteil gemäss Figur 7c. Bekannt sind auch nicht geschlitzte Tellerfedern. Bei diesen Axialkontaktelementen besteht die Schwierigkeit, dass eine vergleichsweise hohe axiale Kraft aufrechterhalten werden muss. Bei Schraubverbindungen ist dies ohne weiteres realisierbar. Bei Schnellkupplungen, so genannten "push-pull"-Verbindungen der grösseren Bauart kann dies ebenfalls durch geeignete konstruktive Massnahmen verwirklicht werden. Verbindungen mit einer Schnellkupplung und einem kleinen Aussendurchmesser von beispielsweise 2 mm können die geforderten axialen Spannungskräfte jedoch kaum konstruktiv mit vertretbarem Aufwand gewährleistet werden.

Der Erfindung liegt die Aufgabe zugrunde, eine Steckverbindung der genannten Art zu schaffen, welche bei sehr hohen Frequenzen und insbesondere bei Frequenzen über 6 GHz stabil ist.

Die Aufgabe ist bei einer gattungsgemässen koaxialen Steckverbindung durch die Merkmale des Anspruchs 1.

Bei der erfindungsgemässen Steckverbindung bildet jeder federelastische Teil unter Spannung eine Kontaktstelle mit dem Aussenleiter des Buchsenteils und eine Kontaktstelle mit dem Steckerteil. Messungen haben ergeben, dass dadurch Resonanzen nach oben und insbesondere über 6 GHz geschoben werden können und somit eine hohe Stabilität erreichbar ist. Auf einen axialen Kontakt kann verzichtet werden, sodäss auch bei sehr kleinen Abmessungen von wenigen Millimetern eine einfache und sicher bedienbare Steckkupplung realisiert werden kann. Die erfindungsgemässe Steckverbindung ist zudem mit den bekannten MMCX Verbindern koppelbar.

Eine besonders hohe Stabilität ergibt sich dann, wenn gemäss einer Weiterbildung der Erfindung die Kontaktstellen in einer Ebene liegen, die senkrecht zur Längsachse der Steckverbindung und nahe dem vorderen Ende des Steckerteils verläuft.

Das Kontaktelement kann dann besonders kostengünstig realisiert werden, wenn dieses gemäss einer Weiterbildung der Erfindung kronenförmig ausgebildet ist und insbesondere mehrere sich axial erstreckende und einseitig offene Schlitze aufweist. Das Kontaktelement kann in diesem Fall aus einem entsprechenden Rohrabschnitt realisiert werden.

Nach einer Weiterbildung der Erfindung ist vorgesehen, dass die federelastischen Teile Lappen sind, die jeweils um ihre Längsachse verdreht sind. Das Kontaktelement kann auch in sehr kleinen Dimensionen von wenigen Millimetern als hülsenförmiges Teil realisiert werden.

Messungen haben ergeben, dass die Steckverbindung dann bis etwa 65 GHz stabil ist, wenn gemäss einer Weiterbildung der Erfindung das Kontaktelement mehr als 6, vorzugsweise 8-12 und insbesondere 10 federelastische Teile aufweist.

Das Kontaktelement ist vorzugsweise in einer Nut des Buchsenteils gelagert. Der Steckerteil wird beim Kuppeln in das Kontaktelement eingeführt. Die federelastischen Teile erstrecken sich in Axialrichtung der Einschubrichtung des Steckerteils und werden beim Einschieben des Steckerteils radial nach aussen gespannt. Auch bei einem exzentrischen Zusammenstecken der beiden Verbinderteile ist eine Beschädigung des Kontaktelementes vermieden.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: ein Längsschnitt durch eine erfindungsgemässe Verbindung, wobei die einzelnen Teile zudem in räumlicher Ansicht gezeigt sind,
- Figur 2: eine räumliche Ansicht eines Kontaktelementes in stark vergrössertem Massstab,
- Figur 3: eine räumliche Ansicht des Buchsenteils, wobei die einzelnen Teile auseinandergezogen sind,
- Figur 4: ein Querschnitt durch die Verbindung entlang der Linie IV-IV der Figur 1,
- Fig. 5 und 6: Messkurven zur Reflexionseigenschaft (Fig. 5) und Transmissionseigenschaften (Fig. 6) der erfindungsgemässen Verbindung,
- Fig. 7a bis 7c: Axialkontaktelemente nach dem Stand der Technik und
- Fig. 8a und 8b: Radialkontaktelemente nach dem Stand der Technik.

Die in Figur 1 gezeigte koaxiale Verbindung 1 ist eine Steckverbindung, auch "push-pull"-Verbindung genannt, die im Gegensatz zu einer Schraubverbindung ohne Schraubvorgang fügbar ist. Ein Buchsenteil weist einen Gehäuseteil 9 auf, der einen Aussenleiter bildet und mit einem Koaxialkabel 2 verbunden ist.. Das Koaxialkabel 2 besitzt einen üblichen Aussenleiter 4, der leitend mit dem Gehäuseteil 9 verbunden ist. Ein Innenleiter 6 ist mit einem Dielektrikum 5 vom Aussenleiter 4 getrennt und mit einer Federbuchse 7 elektrisch verbunden. Die Federbuchse 7 erstreckt sich in Längsrichtung einer Stufenbohrung 20, die eine Schulter 21 aufweist.

Der Buchsenteil B ist mit einem Steckerteil S gekuppelt, der ein Gehäuseteil 10 mit einer Durchgangsbohrung 22 aufweist und der ebenfalls einen Aussenleiter bildet. Der Gehäuseteil 10 ist mit einem Koaxialkabel 3 verbunden, das wie das Kabel 2 ausgebildet sein kann. Ein Steckerstift 8 verbindet den Innenleiter des Kabels 3 mit dem Innenleiter des Kabels 2. Der Steckerstift 8 und die Federbuchse 7 können wie an sich bekannt ausgebildet sein.

In die zylindrische Aussenseite des Gehäuseteils 10 ist eine umlaufende Nut 23 eingearbeitet, in welcher ein Schnappring 19 gelagert ist, welcher zur axialen Sicherung mit einer geneigten Fläche 24 des Gehäuses 9 zusammenarbeitet. Der Schnappring 19 ist geschlitzt und so in die Nut 23 eingesetzt, dass er beim Kuppeln der Teile S und B radial zusammengedrückt wird. Werden der Buchsenteil B und der Steckerteil S axial zusammengesteckt, so rastet der Schnappring 19 in der durch die geneigte Fläche 24 gebildete Vertiefung ein und verrastet die beiden Teile S und B in der in Figur 1 gezeigten gekuppelten Position. Durch die geneigte Fläche 24 wird eine axiale Spannung erzeugt, welche die beiden Teile S und B gegen eine entsprechende trennende Kraft in der gezeigten Position hält. Zum Lösen der Verbindung werden die beiden Teile B und S axial auseinandergezogen, wobei der Schnappring 19 wiederum radial zusammengedrückt wird.

In Einsteckrichtung des Steckerteils S gesehen nach der Fläche 24 ist in den Gehäuseteil 9 eine flache einseitig offene Nut 18 eingearbeitet, wie die Figur 3 erkennen lässt. Diese Nut 18 dient zur Lagerung eines Kontaktelementes 11, das gemäss Figur 2 eine geschlossene kronenförmige Hülse bildet. Das Kontaktelement 11 ist aus einem leitenden Werkstoff, insbesondere einem federelastischen Metall hergestellt und besitzt einen umlaufenden Haltering 12, der gemäss Figur 1 in die Nut 18 eingesetzt ist. An diesem Haltering 12 sind eine Mehrzahl und insbesondere zehn Lappen 13 angeformt, die jeweils durch einen offenen Schlitz 14 voneinander getrennt sind. Diese Lappen 13 sind jeweils um ihre Längsachse um einen vergleichsweise kleinen Winkel verdreht.

Die Lappen 13 weisen jeweils eine Stirnseite 15 auf, die in einer Ebene liegen, welche sich senkrecht zur Längsrichtung der Steckverbindung 1 erstreckt und die unmittelbar hinter einer Stirnfläche 25 des Gehäuseteils 10 verläuft. Die Lappen 13 befinden sich in einem Zwischenraum 17, der etwas breiter ist als die Wandstärke der Lappen 13. Die Lappen 13 sind so verdreht, dass sie jeweils gemäss Figur 4 mit einer aussenseitigen Ecke 16b eine Kontaktstelle zum Gehäuseteil 9 und mit einer innenseitigen Ecke 16a eine Kontaktstelle zum Gehäuseteil 10 bilden. Das Kontaktelement 11 bildet somit mehrere radiale und punktförmige Kontaktstellen 16b zum Gehäuseteil 9 und mehrere radiale und punktförmige Kontaktstellen zum Gehäuseteil 10, wobei diese durch federelastische Spannungen der Lappen 13 auch dann aufrecht erhalten werden, wenn die Verbindung 2 gebogen wird oder an den beiden Teilen B und S gezerrt wird. Durch die Spannungen der Lappen 13 können zudem Toleranzabweichungen in der Breite des Zwischenraumes 17 aufgenommen werden. Die beiden Gehäuseteile 9 und 10 sind vorzugsweise nicht geschlitzt und somit geschlossen, wodurch ein besonders hohes Biegemoment aufgenommen werden kann.

Die Schlitze 14 sind wie oben erwähnt einseitig offen und besitzen eine vergleichsweise kurze Länge, insbesondere ist diese Länge kleiner als 1,7 mm, vorzugsweise 1,1 mm. Die Lappen 13 sind somit vergleichsweise empfindliche Teile, die beim Kuppeln nicht verletzt werden dürfen. Da der Steckerteil S bzw. der Gehäuseteil 10 in der Erstreckungsrichtung der Lappen 13 in das Kontaktelement 11 eingeschoben wird, können die Lappen 13 auch dann nicht verletzt werden, wenn die beiden Teile B und S exzentrisch zusammengesteckt werden. Auch beim Lösen ist ein Beschädigen der Lappen 13 weitgehend ausgeschlossen.

Messungen gemäss den Figuren 5 und 6 haben eine Stabilität bis zu 65 GHz gezeigt. Gemessen wurde eine erfindungsgemässe Verbindung mit jeweils 13 cm langen "Semi-Rigid"-Kabeln 2 und 3, die jeweils mit dem Buchsenteil B bzw. Steckerteil S verlötet wurden. Zur Messung wurden die beiden Kabel 2 und 3 an den Messplatz geschraubt und miteinander gekoppelt. Die Messung wurde mit einem vektoriellen Netzwerk Analysegerät (network analyser) durchgeführt.

Gemessen wurde einerseits gemäss Figur 5 die Rückflussdämpfung (return loss, S11 forward reflexion) und andererseits gemäss Figur 6 die Einfügedämpfung (insertion loss, S21 forward transmission). Gemessen wurde im Frequenzbereich von 0.13 bis 65 GHz. An der Verbindung wurde während der Messungen gebogen und gezerrt. Die Rückflussdämpfung ist das logarithmische Verhältnis der reflektierten Leistung zur Eingangsleistung in dB. Eine reflektionslose Leitung hat einen RL von minus unendlich dB, hingegen ein Kurzschluss von 0 dB. Die Einfügedämpfung ist das logarithmische Verhältnis der übertragenen Leistung zur Eingangsleistung in dB. Eine verlustlose Leitung hat eine Einfügedämpfung (insertion loss) von 0 dB und eine kurzgeschlossene Leitung von minus unendlich dB. In den Messungen gemäss den Figuren 5 und 6 wurde jeweils lediglich die Amplitude dargestellt. Die Messungen zeigen insbesondere, dass bei einer Frequenz kleiner als 65 GHz auch beim Biegen und Zerren an den Verbindungsteilen bzw. an den Kabeln keine wesentlichen und störenden Reflexionen auftreten.

### Bezugszeichenliste

- 1.: Verbindung
- 2.: Koaxialkabel
- 3.: Koaxialkabel
- 4.: Aussenleiter
- 5.: Dielektrikum
- 6.: Innenleiter
- 7.: Federbuchse
- 8.: Steckerstift
- 9.: Gehäuseteil
- 10.: Gehäuseteil
- 11.: Kontaktelement
- 12.: Haltering
- 13.: Lappen
- 14.: Schlitze
- 15.: Stirnseiten
- 16.: Ecken
- 17.: Zwischenraum
- 18.: Nut
- 19.: Schnappring
- 20.: Stufenbohrung
- 21.: Schulter
- 22.: Durchgangsbohrung
- 23.: Nut
- 24.: Fläche
- 25.: Stirnfläche
- B: Buchsenteil
- S: Steckerteil

## Patentansprüche

1. Koaxiale Steckverbindung für hohe Frequenzen im Millimeter-Wellenbereich, mit einem Buchsenteil (B) und einem Steckerteil (S) und mit einem federelastischen elektrischen Kontaktelement (11), das den Aussenleiter des Buchsenteils (B) mit dem Aussenleiter des Steckerteils (S) radial verbindet und das zwischen dem Steckerteil (S) und dem Buchsenteil (B) angeordnet ist, wobei das Kontaktelement (11) mehrere federelastische Teile (13) aufweist, die jeweils unter radialer federelastischer Spannung eine Kontaktstelle (16b) zum Aussenleiter des Buchsenteils (B) und eine Kontaktstelle zum Aussenleiter des Steckerteils (S) bilden, wobei ein Gehäuseteil (9) des Buchsenteils (B) den Aussenleiter des Buchsenteils (B) bildet und ein Gehäuseteil (10) des Steckerteils (S) den Aussenleiter des Steckerteils (S) bildet, **dadurch gekennzeichnet, dass** die federelastischen Teile (13) Lappen sind die so verdreht sind, dass sie jeweils mit einer aussenseitigen Ecke eine Kontaktstelle (16b) zum Gehäuseteil (9) des Buchsenteils (B) und mit einer innenseitigen Ecke eine Kontaktstelle (16a) zum Gehäuseteil (10) des Steckerteils (S) bilden, womit das Kontaktelement mehrere radiale und punktförmige Kontaktstellen zum Gehäuseteil des Buchsenteils und mehrere radiale und punktförmige Kontaktstellen zum Gehäuseteil des Steckerteils bildet.

2. Steckverbindung nach Anspruch 1, **dadurch gekennzeichnet, dass** die genannten Kontaktstellen (16a, 16b) in einer Ebene liegen, die senkrecht zur Längsachse der Steckverbindung und nahe einer Stirnfläche (25) des Steckerteils (S) verläuft.

3. Steckverbindung nach Anspruch 1 oder 2, **dadurch gekennzeichnet, dass** das Kontaktelement (11) kronenförmig ausgebildet ist.

4. Steckverbindung nach einem der Ansprüche 1 bis 3, **dadurch gekennzeichnet, dass** das Kontaktelement (11) mehrere sich achsial erstreckende und einseitig offene Schlitze (14) aufweist.

5. Steckverbindung nach Anspruch 4, **dadurch gekennzeichnet, dass** die Lappen jeweils durch zwei Schlitze (14) gebildet werden.

6. Steckverbindung nach einem der Ansprüche 1 bis 5, **dadurch gekennzeichnet, dass** das Kontaktelement (11) mehr als sechs, vorzugsweise acht bis zwölf Lappen aufweist.

7. Steckverbindung nach Anspruch 6, **dadurch gekennzeichnet, dass** das Kontaktelement zehn Lappen aufweist.

8. Steckverbindung nach einem der Ansprüche 1 bis 7, **dadurch gekennzeichnet, dass** das Kontaktelement (11) an einem Ende einen umlaufenden Haltering (12) aufweist, an dem die Lappen angeformt sind und der in eine Nut (18) des Buchsenteils (B) eingreift.

9. Steckverbindung nach einem der Ansprüche 1 bis 8, **dadurch gekennzeichnet, dass** die Lappen eine Länge von maximal etwa 1,7 mm, vorzugsweise 1,1 mm aufweisen.

10. Steckverbindung nach einem der Ansprüche 1 bis 9, **dadurch gekennzeichnet, dass** am Steckerteil (S) oder am Buchsenteil (B) ein Schnappelement (19) gelagert ist, das in Einsteckrichtung des Steckerteils (S) gesehen vor dem Kontaktelement (11) angeordnet ist.

11. Steckverbindung nach einem der Ansprüche 1 bis 10, **dadurch gekennzeichnet, dass** sich die Lappen in Einsteckrichtung des Steckerteils (S) von einem Haltering (12) achsial bis etwa zu einer Stirnfläche (25) des Steckerteils (S) erstrecken.

12. Steckverbindung nach einem der Ansprüche 1 bis 11, **dadurch gekennzeichnet, dass** der Gehäuseteil (9,10) des Buchsenteils (B) und/oder des Steckerteils (S) geschlossen und somit nicht geschlitzt ist.

13. Steckverbindung nach einem der Ansprüche 1 bis 12, **dadurch gekennzeichnet, dass** sie mit MMCX Verbindern koppelbar ist.

## Claims

1. Coaxial plug-and-socket connector for high frequencies in the millimetre-wavelength range, with a socket part (B) and a plug part (S) and with an elastic electrical contact element (11), which radially connects the outer conductor of the socket part (B) to the outer conductor of the plug part (S) and is arranged between the plug part (S) and the socket part (B), wherein the contact element (11) comprises a plurality of elastic parts (13), which under radial elastic tension each form a contact point (16b) to the outer conductor of the socket part (B) and a contact point to the outer conductor of the plug part (S), wherein a housing part (9) of the socket part (B) forms the outer conductor of the socket part (B) and a housing part (10) of the plug part forms the outer conductor of the plug part (S),
**characterized in that**
the elastic components (13) are lobes that are twisted such that with an outside corner they each form a contact point (16b) to the housing part (9) of the socket part (B) and with an inside corner form a contact point (16a) to the housing part (10) of the plug part (S), causing the contact element to form a plurality of radial and point-like contact points with the housing part of the socket part and a plurality of radial and point-shaped contact points to the housing part of the plug part.

2. Plug-and-socket connector according to Claim 1,
**characterized in that**
the said contact points (16a, 16b) lie in a plane running perpendicular to the longitudinal axis of the plug-and-socket connector and near an end face (25) of the plug part (S).

3. Plug-and-socket connector according to Claim 1 or 2,
**characterized in that**
the contact element (11) is designed in the shape of a crown.

4. Plug-and-socket connector according to any one of Claims 1 to 3,
**characterized in that**
the contact element (11) has a plurality of axially extending slots (14) that are open on one side.

5. Plug-and-socket connector according to Claim 4,
**characterized in that**
the lobes are each formed by two slots (14).

6. Plug-and-socket connector according to any one of Claims 1 to 5,
**characterized in that**
the contact element (11) has more than six, preferably eight to twelve lobes.

7. Plug-and-socket connector according to Claim 6,
**characterized in that**
the contact element has ten lobes.

8. Plug-and-socket connector according to any one of Claims 1 to 7,
**characterized in that**
the contact element (11) has a circumferential retaining ring (12) at one end on which the lobes are formed, and which engages in a groove (18) of the socket part (B).

9. Plug-and-socket connector according to any one of Claims 1 to 8,
**characterized in that**
the lobes have a maximum length of approximately 1.7 mm, preferably 1.1 mm.

10. Plug-and-socket connector according to any one of Claims 1 to 9,
**characterized in that**
on the plug part (S) or on the socket part (B) a snap-in element (19) is mounted, which viewed in the insertion direction of the plug part (S) is arranged in front of the contact element (11).

11. Plug-and-socket connector according to any one of Claims 1 to 10,
**characterized in that**
the lobes extend axially in the insertion direction of the plug part (S) from a retaining ring (12) approximately up to an end face (25) of the plug part (S) .

12. Plug-and-socket connector according to any one of Claims 1 to 11,
**characterized in that**
the housing part (9, 10) of the socket part (B) and/or of the plug part (S) is closed and therefore not slotted.

13. Plug-and-socket connector according to any one of Claims 1 to 12,
**characterized in that**
it can be coupled with MMCX connectors.

## Revendications

1. Connexion coaxiale pour des hautes fréquences dans une plage d'ondes millimétriques, avec une partie de douille (B) et une partie connecteur (S) et avec un élément de contact électrique à élasticité de ressort (11), qui relie radialement le conducteur extérieur de la partie douille (B) au conducteur extérieur de la partie connecteur (S) et qui est disposé entre la partie connecteur (S) et la partie douille (B), l'élément de contact (11) comportant plusieurs parties à élasticité de ressort (13) qui forment respectivement sous tension radiale à élasticité de ressort un point de contact (16b) au conducteur extérieur de la partie douille (B) et un point de contact au conducteur extérieur de la partie connecteur (S), une partie boîtier (9) de la partie douille (B) formant le conducteur extérieur de la partie douille (B) et une partie boîtier (10) de la partie connecteur (S) formant le conducteur extérieur de la partie connecteur (S), **caractérisée en ce que** les parties à élasticité de ressort (13) sont des languettes qui sont tournées de telle sorte qu'elles forment respectivement avec un coin côté extérieur un point de contact (16b) à la partie boîtier (9) de la partie douille (B) et avec un coin côté intérieur un point de contact (16a) à la partie boîtier (10) de la partie connecteur (S), de manière à ce que l'élément de contact forme plusieurs points de contact radiaux et ponctuels à la partie de boîtier de la partie douille et plusieurs points de contact radiaux et ponctuels à la partie boîtier de la partie connecteur.

2. Connexion selon la revendication 1, **caractérisée en ce que** les points de contact nommés (16a,16b) se situent dans un plan, qui passe perpendiculairement à l'axe longitudinal de la connexion et proche d'une face frontale (25) de la partie connecteur (S).

3. Connexion selon la revendication 1 ou 2, **caractérisée en ce que** l'élément de contact (11) est constitué en forme de couronne.

4. Connexion selon l'une quelconque des revendications 1 à 3, **caractérisée en ce que** l'élément de contact (11) comporte plusieurs fentes (14) s'étendant axialement et ouvertes d'un côté.

5. Connexion selon la revendication 4, **caractérisée en ce que** les languettes sont respectivement formées par deux fentes (14).

6. Connexion selon l'une quelconque des revendications 1 à 5, **caractérisée en ce que** l'élément de contact (11) comporte plus de six languettes, de préférence huit à douze languettes.

7. Connexion selon la revendication 6, **caractérisée en ce que** l'élément de contact comporte dix languettes.

8. Connexion selon l'une quelconque des revendications 1 à 7, **caractérisée en ce que** l'élément de contact (11) comporte à une extrémité une bague de fixation (12) périphérique sur laquelle sont conformées les languettes et qui vient en prise dans une rainure (18) de la partie douille (B).

9. Connexion selon l'une quelconque des revendications 1 à 8, **caractérisée en ce que** les languettes comportent une longueur maximum d'environ 1,7 mm, de préférence 1,1 mm.

10. Connexion selon l'une quelconque des revendications 1 à 9, **caractérisée en ce que** sur la partie connecteur (S) ou sur la partie douille (B) est logé un élément encliquetable (19), qui considéré dans par rapport au sens d'introduction de la partie connecteur (S), est disposé avant l'élément de contact (11).

11. Connexion selon l'une quelconque des revendications 1 à 10, **caractérisée en ce que** les languettes s'étendent dans le sens d'introduction de la partie connecteur (S) à partir d'une bague de fixation (12) axialement jusqu'à environ une face avant (25) de la partie connecteur (S) .

12. Connexion selon l'une quelconque des revendications 1 à 11, **caractérisée en ce que** la partie boîtier (9,10) de la partie douille (B) et/ou de la partie connecteur (S) est fermée et n'est de ce fait pas fendue.

13. Connexion selon l'une quelconque des revendications 1 à 12, **caractérisée en ce qu'**elle peut être couplée avec des connecteurs coaxiaux micro-miniatures (MMCX).
